# EUROPÄISCHE PATENTSCHRIFT

(11) **EP 0 715 499 B1**
(45) Veröffentlichungstag und Bekanntmachung des Hinweises auf die Patenterteilung: **11.11.1998**
(21) Anmeldenummer: 94908942.9
(22) Anmeldetag: 18.02.1994
(51) Int. Cl.: A41B 9/02

(54) **HERRENUNTERHOSE**
MEN'S UNDERPANTS
SLIP POUR HOMME

(30) Priorität: 08.03.1993 DE 9303317 U; 02.06.1993 DE 4318302; 20.07.1993 DE 4324236
(43) Veröffentlichungstag der Anmeldung: 12.06.1996
(73) Patentinhaber: HEGEDÜS, Johannes, D-72070 Tübingen (DE); GÖGLER, Christoph, D-72074 Tübingen (DE)
(72) Erfinder: HEGEDÜS, Johannes, D-72070 Tübingen (DE); GÖGLER, Christoph, D-72074 Tübingen (DE)
(86) Internationale Anmeldenummer: DE9400199
(87) Internationale Veröffentlichungsnummer: WO9419974

(56) Entgegenhaltungen:
- DE-A- 3 325 997
- US-A- 1 989 040
- US-A- 2 328 953

## Beschreibung

Bei herkömmlichen Herrenunterhosen mit Paßform nimmt die Genitalhülle - das ist das die Genitalien bedeckende Teil - Zugkräfte auf, die das Gesäßteil gespannt halten und damit die Paßform gewährleisten. Aufgrund dieser Zugkräfte entsteht gleichzeitig Druck auf die Genitalien.

Eine solche Herrenunterhose ist von Dokument US.A.2328953 bekannt, das dem Oberbegriff des Patentanspruchs 1 entspricht.

Gegenstand der Neuerung ist eine Herrenunterhose, die durch eine seitlich an den Genitalien vorbeiführende Ableitung der o. g. Zugkräfte eine andersartige Gestaltung der Genitalhülle ermöglicht und daher natürlichere und im Regelfall angenehmere Trageeigenschaften im Vergleich zu herkömmlichen mit Suspensorium ausgestatteten Modellen aufweist. Unter 'Suspensorium' versteht man eine Genitalhülle, welche die Genitalien bedeckt **und** stützt.

Zur Bildung des Suspensoriums werden bei herkömmlichen Unterhosen diverse Schnitt-Varianten verwendet. Insbesondere wird so vorgegangen, daß in den Fällen a) und b) beispielsweise auf Herrenunterhosen mit Rumpfteil, Bund und damit verbundenem Schlitzteil bezogen
a) "... zur Bildung einer Tasche das untere Schlitzteil mit einem keilförmig[en] oder einem dreieckgleichenden (sic!) Einschnitt ausgeführt [wird], dessen Katheten mittels einer Längsnaht (Schlitzabnäher) verbunden sind und somit die Ausbeulung bestimmen." (Gebrauchsmuster 7519137 der Schiesser AG, Radolfzell; Tag der Bekanntmachung: 09.10.75) Alternativ wird das von der späteren Form her identische Schlitzteil aus zwei spiegelbildlichen Teilen zusammengesetzt (Spiegelachse vertikal), die jeweils der linken bzw. rechten Hälfte des eben beschriebenen Schlitzteils gleichen.
b) ... das Schlitzteil aus zwei Teilen besteht, die durch eine horizontale bogenförmig verlaufende Quernaht miteinander verbunden sind. (vgl. Gebrauchsmuster 7519137 der Schiesser AG, Radolfzell; Tag der Bekanntmachung: 09.10.75)
c) ... die Ausbeulung des Suspensoriums durch seitliche Raffung des Stoffes in der Leistenbeuge erzielt wird.

Die beschriebenen Schnitt-Varianten besitzen den Nachteil, daß sie eine zugkraftaufnehmende - und damit enge - Gestaltung der Genitalhülle bedingen. Hierdurch wird erstens der Tragekomfort beeinträchtigt. Zweitens wird ein weiter, aus medizinischer Sicht ab bestimmten Umgebungstemperaturen vorteilhafter Abstand der Hoden vom Körper verhindert. Mangelnde Durchlüftung reduziert drittens die Schweißverdunstung.

Die enge Gestaltung der Genitalhülle ist mit folgender Begründung erforderlich: Vorab ist festzuhalten, daß (herkömmliche) Suspensorien nicht der natürlichen Körperform nachempfunden sind. Dabei ist insbesondere hervorzuheben, daß der untere Teil der Suspensorien mit dem das Perineum überdeckenden Teil (Schritteil) eine durch Zugkräfte gekennzeichnete Einheit bildet. Ein weiter, obige Nachteile beseitigender Zuschnitt eines Suspensoriums hätte dann zwei entscheidende Mängel. Zum einen würde ein straffer Sitz der Unterhose im Schritt und am Gesäß verhindert. Dies birgt die Gefahr, daß die von Druckkräften entlasteten Genitalien sich bewegen und je nach Lage zwischen Perineum und Schritteil rutschen können und daß insbesondere bei temperaturbedingt kleinem Genitalvolumen die gesamte Unterhose nur suboptimale Paßform aufweist. Zum anderen stehen auch ästhetische Gründe einem weiten Schnitt im Wege: Da die Form des Suspensoriums - wie gesagt - nicht der natürlichen Körperform weitgehend nachempfunden ist, müßte der durch die Ausbeulung gebildete Raum das Volumen der Genitalien erheblich überschreiten. Insbesondere im mittleren Bereich des Schlitzteils würde der Stoff zu Faltenbildung und unschönen Ein- bzw. Ausbuchtungen neigen.

Die Neuerung verhindert obige Nachteile durch eine Ableitung der für die Paßform notwendigen Zugkräfte seitlich an den Genitalien vorbei, so daß eine körpergerechte Form der Genitalhülle gefertigt werden kann, welche so groß proportioniert ist, daß sie unabhängig von der Umgebungstemperatur die Genitalien nicht gegen den Körper drückt. Da damit keine Zugkräfte auf das Schritteil ausgeübt werden, sollte dieses zwischen den mehr oder weniger elastischen Bändern in den Leistenbeugen gespannt werden. Das Schritteil ist dann nahe an den Skrotumansatz heranzuführen und dort mit einer in Richtung auf die Bänder in den Leistenbeugen stabilen Naht an die Genitalhülle anzunähen. Diese stabile Naht kann evtl. zusätzlich durch ein eingenähtes Band verstärkt werden. Die feste Verspannung unterhalb des Skrotumansatzes sollte auch dann gewährleistet sein, wenn ein einteiliges Vorder- bzw. Schlitzteil gefertigt wird.

Eine körpergerechte Form des Vorder- bzw. Schlitzteils einer den Schutzanspruch 1 erfüllenden Herrenunterhose, das aus beliebig vielen Einzelteilen bestehen kann, gedanklich jedoch in die Teile Schritteil, Genitalhülle und oberes Vorderteil bzw. oberes Schlitzteil zerlegbar ist, kann mit verschiedenen Schnittformen erreicht werden. Zur Kennzeichnung der Schutzansprüche genügt es jedoch, sich auf ein Modell zu beziehen. Im folgenden wird dazu eine Herrenunterhose mit Rumpfteil (1), Bund (2) und damit verbundenem, aus zwei Einzelteilen gefertigtem Schlitzteil (3 + 4 + 5) gewählt (vgl. Abb. 1).

Andere besondere Ausführungen gemäß der Erfindung sind in den abhängigen Ansprüchen 2-6 aufgewiesen.
- Abb. 1: zeigt eine neuerungsgemäße Herrenunterhose mach Schutzanspruch 1, 3, 4, 5 und 6 von vorn.
- Abb. 2: zeigt die gleiche Herrenunterhose im Schnitt A - B. Deutlich erkennbar ist zum einen, daß sich die Genitalhülle (4) gemäß Anspruch 4 nach unten bzw. vorne/unten erstreckt. Zum anderen erkennt man, daß das Mittel zur Aufnahme der Zugkräfte gemäß Anspruch 1 aus einem nach Anspruch 5 gefertigten Schritteil (3) **und** den Bünchen (8) nach Anspruch 3 besteht. Die Übertragung der Zugkräfte auf die Bündchen geschieht (hier) mittels der (Halb-)Naht (9).
- Abb. 3: zeigt eine aus einem Teil gefertigte Genitalhülle (4) gemäß Anspruch 6 mit zugehörigem Schritteil (3) gemäß Anspruch 5 ohne das beliebig gestaltbare obere Schlitzteil (5). Nach Schließung der Mittelnaht (6) und der seitlichen Abnäher (7) ist die Genitalhülle (4) mit den Kanten (9) und (10) an den korrespondierenden Kanten (9') und (10') des Schritteils (3) anzubringen.

### Bezugszeichenliste

- (1): Rumpfteil
- (2): Bund
- (3): Schritteil
- (4): Genitalhülle
- (5): Oberes Schlitzteil
- (6): Mittelnaht
- (7): Seitenabnäher
- (8): Bündchen
- (9)-(9'): Naht zwischen Genitalhülle und Schritteil
- (10)-(10'): Naht zwischen Genitalhülle und Schritteil
- (11): Schrittnaht
- (12): Nahtansatz am Bündchen

## Patentansprüche

1. Herrenunterhose (Slip, Herrenunterhose mit Bein, Boxershorts, Bodies oder dergleichen), bestehend u. a. aus den Bereichen 'Gesäßteil', 'Schritteil', 'Genitalhülle' und ggf. Bund und Rumpfteil, mit festem Sitz in der Leistenbeuge, der i. allg. mit Hilfe eines Bündchens aus Gummi, Band o. ä. erzielt wird, **dadurch gekennzeichnet,** daß ein Mittel (z. B. 3, 8) vorhanden ist, das die für die Paßform des Gesäßteils notwendigen Zugkräfte seitlich an den Genitalien vorbeiführt, so daß eine Genitalhülle (4) ermöglicht wird, die nahezu zugkraftfrei ist.

2. Herrenunterhose nach Anspruch 1, **dadurch gekennzeichnet,** daß das Mittel zur Übertragung der Zugkräfte aus einem gabelförmig seitlich an den Genitalien vorbeiführenden Schritteil (3) besteht, das mit dem Rumpfteil (1) bzw. Bund (2) verbunden ist.

3. Herrenunterhose nach Anspruch 1 oder 2, **dadurch gekennzeichnet,** daß das Mittel zur Übertragung der Zugkräfte die Bündchen (8) sind, die bei Slips oder beinlosen Unterhosen gleichzeitig die Beinöffnungen begrenzen.

4. Herrenunterhose nach Anspruch 1, 2 oder 3, **dadurch gekennzeichnet,** daß sich die beliebig weite Genitalhülle (4) nach unten bzw. vorne unten erstreckt.

5. Herrenunterhose nach Anspruch 1, 2, 3 oder 4, **dadurch gekennzeichnet,** daß ein zwischen den Bündchen in Querrichtung gespanntes Schritteil von hinten bis zum Skrotumansatz herangeführt wird und dort mittels quer verlaufender stabiler Naht bzw. aus der Mitte V-förmig nach vorn verlaufender stabiler (Halb-)-Nähte mit den Bündchen in den Leistenbeugen verstrebt ist.

6. Herrenunterhose nach Anspruch 1, 2, 3, 4 oder 5, **dadurch gekennzeichnet,** daß die Genitalhülle (4) aus einem Teil gefertigt wird, das zwei aus konkaven Bögen gebildete seitliche Abnäher und eine Mittelnaht gleicher Konstruktion aufweist.

## Claims

1. Men's underpants (briefs, underpants with leg, boxer shorts, bodies etc.), comprising "seat section", "crotch section", "genital panel", with or without waistband and trunk section with close fitting groin section usually achieved by an elasticated seam, waistband etc., identified by the sections (e.g. 3, 8) that are necessary to ensure that the tensile force required for the fit of the seat extends to the sides beyond the genitals thus making the genital panel (4) almost completely free from tensile force.

2. Men's underpants according to Claim 1, identified by the section for extending the tensile force to the sides beyond the genitals that comprises a fork-shaped crotch section (3) that is connected to the trunk section (1) and/or waistband (2).

3. Men's underpants according to Claim 1 or 2, identified by the section for transferring the tensile force as bands (8) that in the case of briefs or bikini briefs simultaneously mark the leg openings.

4. Men's underpants according to Claim 1, 2 or 3, identified by the desired width of the genital panel (4) which extends downwards or to the front and downwards.

5. Men's underpants according to Claim 1, 2, 3 or 4, identified by a crotch section that is stretched diagonally between the bands from the back to the base of the scrotum and is connected at this point to the bands of the groin section by a strong, diagonal seam and/or (semi) seams running from the centre of the front in the shape of a V.

6. Men's underpants according to Claim 1, 2, 3, 4 or 5, identified by the genital panel (4) made from one piece with two side darts of concave shape and one centre seam of the same design.

## Revendications

1. Slip pour homme (slip, caleçon, boxer-short, body ou équivalent) se composant entre autres des parties 'fond de slip', 'entrejambe', 'enveloppe pour les parties génitales' et, le cas échéant, ceinture et partie tronc, à assise ferme au niveau du pli de l'aine, obtenue généralement à l'aide d'une ceinture élastique rapportée ou équivalent, slip caractérisé par un moyen (par ex. 3, 8) qui permet d'amener les forces de traction, nécessaires à la bonne assise du fond de slip, à contourner latéralement les parties génitales et à former ainsi une enveloppe pour ces parties (4) pratiquement exempte de forces de traction.

2. Slip pour homme selon la spécification 1, caractérisé par le moyen de transmission des forces de traction, à savoir une pièce d'entrejambe fourchue (3) passant des deux côtés des parties génitales et reliée à la partie tronc (1) ou à la ceinture (2).

3. Slip pour homme selon la spécification 1 ou 2, caractérisé par le moyen de transmission des forces de traction, à savoir les bords rapportés des jambes (8) qui représentent, pour les slips, les échancrures pour les jambes.

4. Slip pour homme selon la spécification 1, 2 ou 3, caractérisé par son enveloppe pour les parties génitales (4) dont l'ampleur est choisie selon le besoin et qui s'étend vers le bas ou vers l'avant et le bas.

5. Slip pour homme selon la spécification 1, 2, 3 ou 4, caractérisé par sa partie d'entrejambe tendue entre les bords rapportés des jambes en direction transversale et amenée de l'arrière jusqu'à la base du scrotum où elle est renforcée à l'aide d'une couture transversale solide ou de plusieurs (semi) coutures solides en forme de V, coutures amenées vers l'avant et reliées aux bords rapportés au niveau du pli de l'aine.

6. Slip pour homme selon la spécification 1, 2, 3, 4 ou 5, caractérisé par son enveloppe pour les parties génitales faite en une seule pièce et qui présente deux pinces latérales de forme concave et une couture médiane de la même conception.
